# EUROPÄISCHE PATENTSCHRIFT

(11) **EP 1 124 475 B1**
(45) Veröffentlichungstag und Bekanntmachung des Hinweises auf die Patenterteilung: **19.05.2004**
(21) Anmeldenummer: 99948644.2
(22) Anmeldetag: 27.10.1999
(51) Int. Cl.: A47K 13/30, E03D 9/08, E03C 1/10

(54) **UNTERDUSCHE AN EINEM SITZRING EINER KLOSETTSCHÜSSEL**
UNDER SHOWER ON THE RING-SHAPED SEAT OF A LAVATORY PAN
DOUCHE INFERIEURE MONTEE SUR LA LUNETTE D'UNE CUVETTE DE W.C.

(30) Priorität: 29.10.1998 CH 218798
(43) Veröffentlichungstag der Anmeldung: 22.08.2001
(73) Patentinhaber: Saninvent GmbH, 8573 Hugelshofen (CH)
(72) Erfinder: DORNBIERER, Hans, A., CH-8472 Seuzach (CH)
(74) Vertreter: Schmauder, Klaus Dieter
(86) Internationale Anmeldenummer: PCT/CH1999/000507
(87) Internationale Veröffentlichungsnummer: WO 2000/025652

(56) Entgegenhaltungen:
- EP-A- 0 277 409
- EP-A- 0 298 335
- CH-A- 453 242
- GB-A- 2 098 640
- US-A- 2 875 450
- US-A- 4 062 071
- US-A- 5 570 479

## Beschreibung

### Technisches Gebiet

Die Erfindung betrifft einen Sitzring einer Klosettschüssel mit einer Unterdusche gemäss dem Oberbegriff des Anspruches 1.

### Stand der Technik

Aus der US-A-4 422 190 ist ein Sitzring einer Klosettschüssel mit einer Unterdusche bekannt, bei der der ganze Sitzring als Wasserkammer ausgebildet ist. Am hinteren Teil des Sitzringes mündet eine mit einem Absperrventil versehene Wasser-Zuleitung in die Wasserkammer. Im hinteren Teil des Sitzringes sind in der Wasserkammer auch ein elektrischer Heizstab und ein diesen steuernder Thermostat angeordnet. In der Wasserkammer ist ferner ein Trichter angeordnet, der über ein von aussen bedienbares Ventil mit einer Leitung verbunden ist, die zu einer im Sitzring angeordneten Düse führt, welche in die Klosettschüssel mündet und so ausgerichtet ist, dass ihr Wasserstrahl einen zu spülenden Körperteil eines Benutzers trifft. Eine solche Düsenanordnung mit entsprechender Zuleitung ist jeweils am hinteren Teil und am vorderen Teil des Sitzringes vorgesehen. Die Unterdusche bildet ein geschlossenes System, das heisst, sie weist keinen Leitungstrenner auf, sodass bei einem Unterdruck in der Zuleitung und bei geöffnetem Ventil Schmutz und Schmutzwasser aus der Klosettschüssel in die Zuleitung und damit in die Wasserversorgung gelangen und diese verseuchen kann.

Aus der US-A-2 875 450 ist eine andere Unterdusche bekannt, die im Sitzring mehrere Duschköpfe aufweist, die in Spülstellung ausfahrbar sind. Die Duschköpfe sind über eine Leitung mit einem als Durchlauferhitzer ausgebildeten Warmwasseraufbereiter verbunden, der im Sitzring angeordnet ist. Der Durchlauferhitzer weist eine Rohrleitung auf, in der ein Heizstab angeordnet ist. Zur Temperatursteuerung dient ein mechanisch einstellbares Nadelventil, welches die Durchlaufleistung des Spülwassers begrenzt. Diese Ausbildung hat entscheidende, den bestimmungsgemässen Gebrauch praktisch verunmöglichende Eigenschaften. Der Durchlauferhitzer liefert zu Beginn des Spühlvorganges kaltes Wasser und dann entweder zu kühles oder zu heisses Wasser, da eine Feineinstellung insbesondere des Nadelventils nicht möglich ist. Druckschwankungen im Wassernetz führen somit zu Temperaturschwankungen oder gar Überhitzungen des Spühlwassers. Ausserdem ist der Sitzring in Ruhestellung kalt, da er sich nur dann erwärmen kann, wenn Spühlwasser durch den Durchlauferhitzer fliesst. Das Erwärmen findet aber in aller Regel erst am Ende des Benutzens statt, nachdem der Sitzring vorgängig bereits durch die Körperwärme des Benutzers erwärmt worden ist und ein weiteres Erwärmen gar nicht mehr notwendig wäre.

Es besteht dann auch die Gefahr, dass der Sitzring bei aktivem Durchauferhitzer zu heiss wird. Schliesslich handelt es sich bei der Unterdusche um ein geschlossenes System, bei dem ein Rückführen von Wasser aus dem Durchlauferhitzer und ein eventuelles Ansaugen von Schmutzwasser aus der Klosettschüssel möglich ist.

Aus der CH-A-453 242 ist eine weitere Unterdusche mit einem in Spülstellung ausschwenkbaren Duschkopf bekannt. Diese Unterdusche hat sich sehr bewährt. Nachteilig ist jedoch, dass die Bauform der Unterdusche relativ voluminös ist, da der Warmwasseraufbereiter sowie verschiedene Steuerelemente seitlich an einem Träger des Sitzringes angebracht sind und viel Platz beanspruchen.

### Darstellung der Erfindung

Aufgabe der Erfindung ist es, eine Unterdusche der eingangs genannten Art zu verbessern.

Dadurch, dass die Wasserkammer für den Warmwasseraufbereiter im vorderen Teil des Sitzringes angeordnet ist, resultiert ein angenehm warmer Sitzring für den Benutzer und es bleibt ein restlicher Teil des Sitzringes für die Unterbringung weiterer Armaturen frei. Dadurch ist es möglich, die Unterdusche mit einem Leitungstrenner und einem Schaltventil zu versehen, die gleichachsig zu einer stabförmigen, kleinen Baueinheit zusammengefasst sind, die sich ohne weiteres im hinteren Teil des Sitzringes anordnen lässt und sicher stellt, dass unter keinen Umständen Schmutz und Schmutzwasser aus der Klosettschüssel in das Zuleitungssystem gelangen und diese verseuchen können.

Vorteilhafte Ausbildungen der Unterdusche sind in den Ansprüchen 2 bis 9 beschrieben.

Der Warmwasseraufbereiter kann gemäss Anspruch 2 noch einen Sicherheitsthermostat aufweisen, der auf die maximal zulässige Höchsttemperatur eingestellt ist.

Grundsätzlich können die Leitungen für den Wasserzulauf und den Wasserablauf des Warmwasseraufbereiters an beliebiger Stelle des Sitzringes angeordnet sein. Vorteilhaft ist jedoch eine Ausgestaltung nach Anspruch 3, die eine Luftblasenbildung in der Wasserkammer verhindert.

Einen besonders wirkungsvollen Leitungstrenner beschreiben die Ansprüche 4 und 5. Das in den Ansprüchen 4 und 5 erwähnte Rückschlagventil verhindert, dass sich das Warmwasser aus der Wasserkammer ungewollt entleeren und in die Wasserzuleitung gelangen kann.

Es ist möglich, dass das Ausfahren des Duschkopfes beispielsweise durch eine geeignete Druckknopfsteuerung oder eine Servoeinrichtung erfolgt. Vorteilhafter ist jedoch die Ausgestaltung nach Anspruch 6, da sich durch den Betätigungshebel eine einfache und sichere Betätigung des Duschkopfes ergibt. Die Hebelübersetzung erleichtert eine zusätzliche Bedienung des Schaltventils gemäss Anspruch 7. Der Anspruch 8 beschreibt eine wirkungsvolle, raumsparende Ausbildung der Koppelungsvorrichtung.

Die rationelle und kompakte Bauweise der Unterdusche wird durch die Ausbildung nach Anspruch 9 weiter verbessert.

### Kurze Beschreibung der Zeichnungen

Ausführungsbeispiele der erfindungsgemässen Unterdusche werden nachfolgend anhand schematischer Zeichnungen näher beschrieben, dabei zeigen:
- Figur 1: einen Sitzring einer Klosettschüssel mit einer Unterdusche in Draufsicht;
- Figur 2: den Steuerteil der Unterdusche im Ausschnitt und im grösseren Massstab und teilweise geschnitten, wobei die untere Hälfte ein Schaltventil und einen Leitungstrenner in Ruhestellung und die obere Hälfte in betätigter Stellung zeigen; und
- Figur 3: einen abgewandelten Sitzring mit einer einer Unterdusche in Draufsicht.

### Wege zur Ausführung der Erfindung

Die Figur 1 zeigt einen Sitzring 2, der über zwei rückwärtige Gelenke 4 und 6 an einer nicht dargestellten Klosettschüssel befestigt ist. Jedes Gelenk 4,6 enthält eine geeignete Bremsvorrichtung, beispielsweise gemäss der CH-A-453242, um ein kontrolliertes Umlegen des Sitzringes 2 zu gewährleisten. Die Unterdusche enthält einen Duschkopf 8, der an einem Schwenkhebel 10 angeordnet und mittels einer Schwenkachse 12 um eine im Sitzring liegende Achse 14 aus der in der Figur gezeigten Ruhestellung in eine nicht näher dargestellte Arbeitsstellung ausschwenkbar ist. In der Arbeitsstellung liegt der Duschkopf 8 im Mittelbereich der Klosettschüssel bzw. des Sitzringes und weist nach oben, d.h. etwa senkrecht zur Zeichnungsebene, um einen Duschstrahl gegen den Anal- und/oder Genitalbereich eines Benutzers zu richten. Die Schwenkachse 12 wird mittels eines Betätigungshebels 16 betätigt. Die Schwenkachse 12 enthält auch einen Kanal 18, der den Duschkopf 8 über eine Leitung 20 mit einem Warmwasseraufbereiter 22 verbindet.

Der Warmwasseraufbereiter 22 wird gebildet durch eine im Sitzring 2 angeordnete Wasserkammer 24, in die die Leitung 20 mündet. In der Wasserkammer 24 ist ein elektrischer Heizstab 26 angeordnet. Ein vorzugsweise regelbarer Thermostat 28, der ebenfalls in die Wasserkammer greift, ermöglicht es, die Wassertemperatur in der Wasserkammer 24 einzustellen. Ein Sicherheitsthermostat 30 steht ebenfalls mit der Wasserkammer 24 in Verbindung und begrenzt die maximal zulässige Erwärmung des Wassers in der Wasserkammer 24. Die Thermostaten und die zugehörige Steuerung sind elektronisch ausgebildet und ermöglichen eine sehr genaue Temperaturregelung beispielsweise auf eine Betriebstemperatur von 38°C bzw. 43°C für die maximal zulässige Temperatur.

Der Warmwasseraufbereiter 22 wird von einer Baueinheit 32 gespeist, die multifunktionell zur Mengen- und Druckregulierung des Zulaufwassers, als Leitungstrenner zur Verhinderung des Rücksaugens von Brauchwasser in die Wasserzuleitung 38 und zur Verhinderung des ungewollten Auslaufens von Warmwasser aus dem Warmwasseraufbereiter 22 ausgebildet ist. Ein Leitungstrenner 34 und ein Schaltventil 36 sind gleichachsig hintereinander angeordnet. An der Baueinheit 32 ist eine Wasserzuleitung 38 angeschlossen, die durch einen Gelenkbolzen 40 des Gelenkes 4 des Sitzringes 2 von aussen zugeführt ist. Analog ist eine elektrische Zuleitung 42 durch den Gelenkbolzen 44 des anderen Gelenkes 6 von aussen zugeführt. Das Schaltventil 36 ist zur Betätigung über eine Kopplungsvorrichtung 46 mit einem Exzenter 48 an der Schwenkachse 12 verbunden, die durch den Betätigungshebel 16 verschwenkt wird.

Die aus dem Leitungstrenner 34 und dem Schaltventil 36 bestehende Baueinheit 32 ist in Figur 2 näher dargestellt. Die Baueinheit 32 weist ein zylindrisches Gehäuse 50 auf, bei dem ein erster Zylinderteil 52 und ein zweiter Zylinderteil 54 durch einen mittleren Wandteil 56 voneinander getrennt sind. Der erste Zylinderteil 52 gehört zum Schaltventil und enthält einen Kolben 58, der an einer Kolbenstange 60 befestigt ist. Letztere trägt ein konisches Ventilglied 62, das in einer Ausnehmung 64 im mittleren Wandteil 56 angeordnet ist. In die Ausnehmung 64 mündet die Wasserzuleitung 38. Eine auf der dem Ventilglied 62 zugewandten Seite angeordnete Feder 66 spannt den Kolben 58 und damit das Ventilglied 62 gegen einen ventilsitz 68 vor und hält das Ventil in geschlossener Stellung. Auf der dem Ventilglied 62 gegenüberliegenden Seite des Kolbens 58 ist ein Federteller 70 an der Kolbenstange 60 in axialer Richtung verschieblich gelagert und mittels einer Feder 72 gegen einen Anschlag 74 an einer Stützhülse 75 auf der Kolbenstange 60 vorgespannt. Die Feder 72 stützt sich am Kolben 58 ab. An den Federteller 70 greift ein Betätigungsglied 76 an, das über die Kopplungsvorrichtung 46 mit der Schwenkachse 12 und dem Betätigungshebel 16 verbunden ist. Das Schaltventil 36 ist durch die genannte Ausbildung nicht nur als Mengen- sondern auch als Druckreduzierventil ausgestaltet. Durch Betätigen des Betätigungsgliedes 76 wird zunächst die Feder 72 zusammengedrückt und das Ventilglied 62 bleibt geschlossen. Erst bei Überschreiten des Wasserdrucks und der Vorspannkraft der Feder 66 wird das Ventilglied 62 geöffnet. Das Ventilglied bleibt dann solange geöffnet, wie die Vorspannkraft der Feder 72 grösser ist als der Wasserdruck in der Wasserzuleitung 38 und die Vorspannkraft der Feder 66. Das Schaltventil 36 steht über mindestens einen Verbindungskanal 78 im Wandteil 56 mit dem Leitungstrenner 34 in Verbindung.

Der Leitungstrenner 34 weist einen in dem zweiten Zylinderteil 54 verschieblichen Steuerkolben 80 auf, der in seinem mittleren Bereich einen koaxialen Injektordurchgang 82 enthält, dessen Düse 84 gegen eine Kammer 86 gerichtet ist, die mit dem Warmwasseraufbereiter 22 über eine Verbindungsleitung 85 verbunden ist. Bei fehlendem Wasserdruck spannt eine Feder 88 den Steuerkolben 80 in Ruhestellung gegen den Ventilsitz 87 vor und schliesst dadurch die Verbindung 78 zwischen dem Schaltventil 36 und dem Injektordurchgang 82. In dieser Ruhestellung öffnet der Steuerkolben 80 einen Durchgang 89 von der Kammer 86 des Steuerkolbens 80 zu einem Ringkanal 90 und einer in die Klosettschüssel mündenden Leitung 92, wodurch der Leitungsverlauf zwischen der Wasserzuleitung 38 und dem Warmwasseraufbereiter 22 getrennt ist. Bei einem etwaigen Leitungsrückschlag (Implosion) in der Wasserzuleitung 38 kann wegen des unten beschriebenen Rückschlagventils 94 aus dem Warmwasseraufbereiter und dem nachgeschalteten Duschkopf 8 kein Wasser in die Wasserzuleitung 38 zurückgesaugt werden sondern nur Luft über die Leitung 92. Die Mündung der Leitung 92 ist hierzu derart frei über dem Wasserspiegel in der Klosettschüssel angeordnet, dass sie auch kein Wasser aus der Klosettschüssel ansaugen kann. Der Leitungstrenner 34 enthält ferner das Rückschlagventil 94, das in der Kammer 86 angeordnet ist. Das Rückschlagventil 94 wird gebildet durch eine in der Kammer 86 angeordnete Hülse 96, auf der sich die Feder 88 abstützt. In der Hülse 96 ist ein mittels einer Feder 98 gegen einen Ventilsitz 100 vorgespanntes Ventilglied 102 angeordnet, das durch den Wasserstrom aus der Düse 84 des Injektordurchganges 82 geöffnet wird und den Durchlauf zur Verbindungsleitung 85 freigibt.

Die Figur 3 zeigt ein weiteres Ausführungsbeispiel eines Sitzringes mit einer Unterdusche, das im wesentlichen jenem der Figuren 1 und 2 entspricht, so dass auf die obigen Ausführungen verwiesen wird. Gleiche Teile sind mit gleichen Bezugszeichen versehen. Die abgewandelten Merkmale sind durch den Index a gekennzeichnet.

Der Heizstab 26a ist als Heizschlange ausgebildet, die sich im wesentlichen über die ganze Länge der Wasserkammer 24a erstreckt. Die Heizschlange 26a steht mit einem Steuergerät 104 in Verbindung, das im Sitzring 2a angeordnet ist und an dem auch der Thermostat 28a angeschlossen ist, dessen Messkopf 106 bis etwa in den vordersten Bereich des Sitzringes 2a reicht. Die Verbindungsleitung 85a für die Wasserzufuhr von der Baueinheit 32 zum Wasseraufbereiter 22a mündet etwa im ersten Drittel der Länge der Wasserkammer 24a. Die Leitung 20a aus der Wasserkammer 24a des Wasseraufbereiters 22a weist jeweils eine Öffnung 108,110 an den Enden der Wasserkammer 24a auf, die am höchsten Punkt der Wasserkammer 24a liegen, um entstehende Luftblasen aus der Wasserkammer 24a abzuführen.

Der Schwenkhebel 10a mit dem Duschkopf 8 liegen im eingefahrenen Zustand in einer nach unten offenen Kammer 112. Letztere ermöglicht ein Reinigen des Duschkopfes 8 mittels des sich beim Erwärmen des Wassers im Warmwasseraufbereiter 22a durch den Duschkopf überlaufenden Wassers.

Die zur Steuerung der Ventil-Baueinheit 32 durch den Schwenkhebel 10a dienende Kopplungsvorrichtung 46a enthält einen zwischen dem Exzenter 48 und dem Schaltventil 36 angeordneten gekrümmten Kanal 114. Dieser ist mit Kontaktgliedern 116, beispielsweise Kugeln oder Druckscheiben gefüllt ist, deren Durchmesser im wesentlichen dem Innendurchmesser des Kanals 114 angepasst sind. Die Kontaktglieder 116 stehen über einen ersten Stössel 118 mit dem Exzenter 48 und über einen zweiten Stössel 120 mit dem Schaltventil 36 in Verbindung. Dadurch ist es auf einfach Weise möglich, die Steuerimpulse des Exzenters 48 auch über eine gekrümmte Bahn auf das Schaltventil 36 weiterzuleiten. Im Beispiel der Figur 3 sind die Achse 14 der Schwenkachse 12 und die Achse 122 des Schwenkhebels 10a des Duschkopfes versetzt angeordnet. Ein Exzenterstift 124 der Schwenkachse 12 dient zur Mitnahme des Schwenkhebels 10a.

Als weitere, nicht dargestellte Ausführungsformen können die Wasser und/oder Stromzuleitungen nicht durch die Gelenke sondern unabhängig davon angeordnet sein. Um Strom zu sparen kann ein Kloodeckel vorgesehen sein, der einen Kontakt betätigt, derart, dass der Warmwasseraufbereiter nur bei geöffnetem Kloodeckel aktiviert ist. Nach dem Öffnen des Deckels heizt der Heizstab das Wasser in der Kammer und den Sitzring so,kurzfristig auf, dass ein warmer Sitzring für den Benutzer zur Verfügung steht.

Die neuartige Unterdusche zeichnet sich durch eine sehr kompakte Bauform aus und beansprucht praktisch nicht mehr Raum als ein normaler Sitzring eines Klosetts. Weiter ist die Unterdusche ausserordentlich einfach, da sie keinerlei Pumpen benötigt sondern allein durch die Steuerung des Wasserdruckes und die Injektordüse wirksam ist. Durch den Leitungstrenner ist ein offenes System gebildet, das ein Rücksaugen von Wasser aus dem Warmwasseraufbereiter und aus der Klosettschüssel verhindert. Weiter wird durch die beheizte Wasserkammer im Sitzring ein für die Benutzung warmer Sitzring erreicht und ein optimal erwärmtes Wasser für die Dusche zur Verfügung gestellt, wobei eine weitgehend gleichbleibende Temperatur gewährleistet und Überhitzungen vermieden werden. Durch die Aufheizung der Wasserkammer entsteht eine Überdruck, der warmes Wasser zum Duschkopf führt und zu dessen Reinigung beiträgt. Die neuartige Unterdusche eignet sich insbesondere auch zum nachträglichen Ersatz eines bestehenden Sitzringes durch den erfindungsgemässen Sitzring mit der eingebauten Unterdusche, so dass bestehende Klosettanlagen auf einfache Weise mit einer Unterdusche nachgerüstet werden können.

### BEZUGSZEICHENLISTE

- 2: Sitzring
- 2a: Sitzring
- 4: Gelenk
- 6: Gelenk
- 8: Duschkopf
- 10: Schwenkhebel
- 10a: Schwenkhebel
- 12: Schwenkachse
- 14: Achse
- 16: Betätigungshebel
- 18: Kanal
- 20: Leitung
- 22: Warmwasseraufbereiter
- 22a: Warmwasseraufbereiter
- 24: Wasserkammer
- 24a: Wasserkammer
- 26: Heizstab
- 26a: Heizstab
- 28: Thermostat
- 28a: Thermostat
- 30: Sicherheitsthermostat
- 32: Baueinheit
- 34: Leitungstrenner
- 36: Schaltventil
- 38: Wasserzuleitung
- 40: Gelenkbolzen von 4
- 42: elektrische Zuleitung
- 44: Gelenkbolzen von 6
- 46: Kopplungsvorrichtung
- 46a: Kopplungsvorrichtung
- 48: Exzenter von 12
- 50: zylindrisches Gehäuse
- 52: erster Zylinderteil
- 54: zweiter Zylinderteil
- 56: Wandteil
- 58: Kolben
- 60: Kolbenstange
- 62: Ventilglied
- 64: Ausnehmung
- 66: Feder
- 68: Ventilsitz
- 70: Federteller
- 72: Feder
- 74: Anschlag
- 75: Stützhülse
- 76: Betätigungsglied
- 78: Verbindungskanal
- 80: Steuerkolben
- 82: Injektordurchgang
- 84: Düse
- 85: Verbindungsdüse
- 86: Kammer
- 87: Ventilsitz
- 88: Feder
- 89: Durchgang
- 90: Ringkanal
- 92: Leitung
- 94: Rückschlagventil
- 96: Hülse
- 98: Feder
- 100: Ventilsitz
- 102: Ventilglied
- 104: Steuergerät
- 106: Messkopf
- 108: Öffnung
- 110: Öffnung
- 112: Kammer
- 114: Kanal
- 116: Kontaktglied
- 118: erster Stössel
- 120: zweiter Stössel
- 122: Achse
- 124: Exzenterstift

## Patentansprüche

1. Sitzring einer Klosettschüssel mit einer Unterdusche, wobei am Sitzring (2,2a) ein in Spülstellung ausfahrbarer Duschkopf (8) vorhanden ist, der über eine Leitung (20,20a) mit einem Warmwasseraufbereiter (22,22a) im Sitzring (2,2a) in Verbindung steht, wobei der Warmwasseraufbereiter (22,22a) eine Wasserkammer (24,24a) aufweist, in der ein elektrischer Heizstab (26,26a) und ein diesen steuernder Thermostat (28,28a) angeordnet sind, **dadurch gekennzeichnet, dass** die Wasserkammer im vorderen Teil des Sitzringes (2,2a) angeordnet ist und dass der Warmwasseraufbereiter (22,22a) über einen Leitungstrenner (34) und ein Schaltventil (36) mit einer Wasserzuleitung (38) verbunden ist, wobei der Leitungstrenner (34) und das Schaltventil (36) gleichachsig zu einer stabförmigen Baueinheit (32) zusammengefasst und im hinteren Teil des Sitzringes (2,2a) angeordnet sind.

2. Sitzring nach Anspruch 1 **dadurch gekennzeichnet, dass** der Warmwasseraufbereiter (22) weiter einen Sicherheitsthermostat (30) aufweist.

3. Sitzring nach Anspruch 1 oder 2, **dadurch gekennzeichnet, dass** die mit dem Duschkopf (8) verbundene Leitung (20a) angenähert am höchsten Punkt der Wasserkammer (24a) liegende Öffnungen (108,110) aufweist.

4. Sitzring nach Anspruch 1, **dadurch gekennzeichnet, dass** der Leitungstrenner (34) einen in einem Zylinderteil (54) verschieblichen Steuerkolben (80) aufweist, der koaxial einen Injektordurchgang (82) aufweist, dessen Düse (84) gegen eine Kammer (86) gerichtet ist, die über ein Rückschlagventil (94) mit dem Warmwasseraufbereiter (22,22a) verbunden ist, wobei der Steuerkolben (80) mittels einer Feder (88) in eine Ruhestellung vorgespannt ist, in der bei fehlendem Wasserdruck vom Schaltventil (36) eine Verbindung (78) zwischen dem Schaltventil (36) und dem Injektordurchgang (82) unterbrochen ist und die Kammer (86) mit einer in die Klosettschüssel mündenden Leitung (92) in Verbindung steht, die geschlossen ist, wenn der Steuerkolben (80) bei geöffnetem Schaltventil (36) in seine Schaltstellung verschoben ist.

5. Sitzring nach Anspruch 4, **dadurch gekennzeichnet, dass** das Rückschlagventil (94) der Kammer (86) zugewandt ist und durch den Injektorstrahl aus dem Injektordurchgang (82) öffenbar ist.

6. Sitzring nach einem der Ansprüche 1 bis 5, **dadurch gekennzeichnet, dass** der Sitzring zum Ausfahren des Duschkopfes (8) einen seitlich am Sitzring (2,2a) angeordneten Betätigungshebel (16) aufweist, der mit einer im Sitzring (2,2a) angeordneten Schwenkachse (12) für den Duschkopf (8) verbunden ist.

7. Sitzring nach Anspruch 6, **dadurch gekennzeichnet, dass** an der Schwenkachse (12) des Duschkopfes (8) ein Exzenter (48) angeordnet ist, der über eine Koppelungsvorrichtung (46,46a) antriebsmässig mit dem Schaltventil (36) verbunden ist.

8. Sitzring nach Anspruch 7, **dadurch gekennzeichnet, dass** die Koppelungsvorrichtung (46a) einen zwischen Exzenter (48) und Schaltventil (36) angeordneten Kanal (114) aufweist, der mit Kontaktgliedern (116) zur Weitergabe des Steuerimpulses vom Exzenter (48) an das Schaltventil (36) gefüllt ist.

9. Sitzring nach einem der Ansprüche 1 bis 8, **dadurch gekennzeichnet, dass** der Sitzring (2,2a) um zwei rückwärtige Gelenke (4,6) aufklappbar ist, wobei die Wasserzuleitung (38) und die elektrische Zuleitung (42) jeweils in einem Gelenkbolzen (40,44) der Gelenke (4,6) angeordnet sind.

## Claims

1. Ring-shaped seat of a water-closet pan equipped with an under shower, the seat (2,2a) being provided with a shower head (8) that can be extended into a rinsing position and is connected via a conduit (20,20a) to a warm water preparation device (22,22a) provided in the ring-shaped seat (2,2a), the warm water preparation device (22,22a) being provided with a water chamber (24,24a) in which there are arranged an electric heating rod (26,26a) and a thermostat (28,28a) that controls said rod, **characterized in that** the water chamber is arranged in the front part of the ring-shaped seat (2,2a) and the warm water preparation device (22,22a) is connected via a conduit separator (34) and a switching valve (36) to a water supply conduit (38), the conduit separator (34) and the switching valve (36) being combined along a common axis to form a rod-like structural unit (32) and being arranged in the rear part of the ring-shaped seat (2,2a).

2. Ring-shaped seat according to claim 1, **characterized in that** the warm water preparation device (22) also has a safety thermostat (30).

3. Ring-shaped seat according to claim 1 or 2, **characterized in that** the conduit (20a) connected to the shower head (8) has openings (108,110) that are located approximately at the highest point of the water chamber (24a).

4. Ring-shaped seat according to claim 1, **characterized in that** the conduit separator (34) has a control piston (80) that can slide within a cylinder part (54) and has a coaxial injector through-passage (82) whose nozzle (84) is directed towards a chamber (86) that is connected via a check valve (94) to the warm water preparation device (22,22a), the control piston (80) being biased by means of a spring (88) towards a rest position in which, in the absence of water pressure originating from the switching valve (36), a connection between the switching valve (36) and the injector through-passage (82) is interrupted and the chamber (86) is connected to a conduit (92) that opens out into the water-closet pan and is closed when, with the switching valve (36) being open, the control piston (80) has been displaced into its switching position.

5. Ring-shaped seat according to claim 4, **characterized in that** the check valve (94) is directed towards the chamber (86) and can be opened by the injector jet from the injector through-passage (82).

6. Ring-shaped seat according to any of claims 1 to 5, **characterized in that** for the purpose of extending the shower head (8) the ring-shaped seat has arranged laterally thereon an actuating lever (16) that is connected to a swivel trunnion (12) for the shower head (8), which trunnion is arranged in the ring-shaped seat (2,2a).

7. Ring-shaped seat according to claim 6, **characterized in that** there is arranged on the swivel trunnion (12) of the shower head (8) an eccentric (48) that is connected in drive terms to the switching valve (36) via a coupling device (46,46a).

8. Ring-shaped seat according to claim 7, **characterized in that** the coupling device has a channel (114) that is arranged between the eccentric (48) and the switching valve (36) and is filled with contact elements (116) for passing on the control pulse from the eccentric (48) to the switching valve (36).

9. Ring-shaped seat according to any of claims 1 to 8, **characterized in that** the ring-shaped seat (2,2a) can be swung up about two rear articulations (4,6), the water supply conduit (38) and the electric supply line (42) each being arranged in an articulation trunnion (40,44) of the articulations (4,6).

## Revendications

1. Siège annulaire d'une cuvette de WC pourvue d'une douche inférieure, le siège (2,2a) étant équipé d'une pomme de douche (8) susceptible de sortir en une position de rinçage et qui est reliée par une conduite (20,20a) à un dispositif de préparation d'eau chaude (22,22a) prévu dans le siège annulaire (2,2a), le dispositif de préparation d'eau chaude (22,22a) étant pourvu d'une chambre d'eau (24,24a) dans laquelle sont disposés une tige de chauffage électrique (26,26a) et un thermostat (28,28a) commandant celle-ci, **caractérisé en ce que** la chambre d'eau est disposée dans la partie avant du siège annulaire (2,2a) et que le dispositif de préparation d'eau chaude (22,22a) est relié à une conduite d'alimentation en eau (38) en passant par un séparateur de conduites (34) et une vanne de commutation (36), le séparateur de conduites (34) et la vanne de commutation (36) étant combinés sur un axe commun en une unité structurale (32) en forme de tige et étant disposés dans la partie arrière du siège annulaire (2,2a).

2. Siège annulaire selon la revendication 1, **caractérisé en ce que** le dispositif de préparation d'eau chaude (22) comporte aussi un thermostat de sécurité (30).

3. Siège annulaire selon la revendication 1 ou 2, **caractérisé en ce que** la conduite (20a) reliée à la pomme de douche (8) présente des ouvertures (108,110) disposées environ au point le plus haut de la chambre d'eau (24a).

4. Siège annulaire selon la revendication 1, **caractérisé en ce que** le séparateur de conduites (34) comporte un piston de commande (80) qui peut coulisser dans une partie de cylindre (54) et comporte une traversée d'injecteur (82) dont la buse (84) est orientée vers une chambre (86) reliée au dispositif de préparation d'eau chaude (22,22a) en passant par un clapet de retenue (94), le piston de commande (80) étant sollicité par un ressort (88) vers une position de repos dans laquelle, en l'absence de pression d'eau en provenance de la vanne de commutation (36), une connexion entre la vanne de commutation (36) et la traversée d'injecteur (82) est interrompue et la chambre (86) est reliée à une conduite (92) qui débouche dans la cuvette de WC et qui est close lorsque, la vanne de commutation (36) étant ouverte, le piston de commande (80) a été déplacé à sa position de commutation.

5. Siège annulaire selon la revendication 4, **caractérisé en ce que** le clapet de retenue (94) est orienté vers la chambre (86) et peut être ouvert par le jet d'injecteur provenant de la traversée d'injecteur.

6. Siège annulaire selon l'une des revendications 1 à 5, **caractérisé en ce que** pour faire sortir la pomme de douche (8) le siège annulaire comporte, arrangé latéralement, un levier d'actionnement (16) relié à un tourillon de pivotement (12) pour la pomme de douche (8), ledit tourillon étant disposé dans le siège annulaire (2,2a).

7. Siège annulaire selon la revendication 6, **caractérisé en ce que** sur le tourillon de pivotement (12) de la pomme de douche (8) est disposé un excentrique (48) relié en termes d'entraînement à la vanne de commutation (36) en passant par un dispositif d'accouplement (46,46a).

8. Siège annulaire selon la revendication 7, **caractérisé en ce que** le dispositif d'accouplement comporte un canal (114) disposé entre l'excentrique (48) et la vanne de commutation (36) et rempli d'éléments de contact (116) destinés à transmettre l'impulsion de commande de l'excentrique (48) à la vanne de commutation (36).

9. Siège annulaire selon l'une des revendications 1 à 8, **caractérisé en ce que** le siège annulaire (2,2a) peut être relevé par pivotement autour de deux articulations arrière (4,6), la conduite d'alimentation en eau (38) et la ligne d'alimentation en électricité (42) étant chacune disposée dans un tourillon d'articulation (40,44) des articulations (4,6).
